# FASCICULE DE BREVET EUROPEEN

(11) **EP 0 230 816 B1**
(45) Date de publication et mention de la délivrance du brevet: **12.09.1990**
(21) Numéro de dépôt: 86402801.4
(22) Date de dépôt: 15.12.1986
(51) Int. Cl.: B65D 23/00, B65D 25/24

(54) **Bouteille à fond arrondi munie d'une embase et d'un passage pour un fluide caloporteur, embase pour celle-ci**
Mit einem Boden und einem Durchgang für eine mit Pasteurisierungfluidium vorgesehene Flasche mit abgerundeter Unterseite, Boden dafür
Bottle with rounded bottom provided with a base and a passage for a pasteurizing fluid, and base therefor

(30) Priorité: 19.12.1985 FR 8518839
(43) Date de publication de la demande: 05.08.1987
(73) Titulaire: CARNAUD KERPLAS, F-77101 Meaux (FR)
(72) Inventeur: Billoud, Alain, F-77100 Meaux (FR); Lorin, Victor, F-77470 Trilport (FR); Vanney, Alain, F-77910 Chambry par Varreddes (FR)
(74) Mandataire: CABINET BONNET-THIRION

(56) Documents cités:
- FR-A- 1 335 913
- FR-A- 2 351 020

## Description

La présente invention concerne une bouteille à fond arrondi muni d'une embase et plus particulièrement de telles bouteilles destinées à subir un traitement tel que pasteurisation, congélation, .. à l'aide d'un fluide caloporteur.

Plus particulièrement de telles bouteilles sont destinées à être utilisées dans les domaines alimentaires, pharmaceutiques, industriels, etc.

Les embases généralement associées à une bouteille à fond arrondi, permettent à celles-ci de se maintenir en position stable lorsqu'elles sont posées sur un support.

Le document FR-L A 2 351 020 (Platmanufaktur) décrit notamment de telles embases à placer, à coller ou à souder, sur un fond arrondi d'une bouteille pour lui permettre de rester en position verticale.

Cependant lorsqu'une telle bouteille contient un fluide à pasteuriser, lors du processus de pasteurisation on note une différence de température entre le liquide situé dans la partie de la bouteille située au dessus de l'embase et le liquide situé dans la partie de la bouteille entourée par l'embase. En effet l'embase fait alors effet d'isolant au niveau bas de la bouteille et le fluide situé à ce niveau ne reçoit pas la même quantité de chaleur de la part d'un fluide caloporteur que celui situé dans la partie de la bouteille située au dessus de l'embase. Or ceci constitue un inconvénient majeur lors de la pasteurisation de telles bouteilles puisqu'il est alors nécessaire de prolonger le temps de chauffage et/ou de refroidissement de sorte à obtenir la température désirée. De ce fait de l'énergie supplémentaire est utilisée et le coût global de l'opération en est augmentée de façon notable.

Le but de la présente invention est de pallier cet inconvénient en créant, une bouteille munie d'un passage pour un fluide de caloporteur entre la bouteille et son embase de sorte à améliorer le transfert de chaleur entre le fluide caloporteur et le liquide contenu dans la bouteille et plus particulièrement le liquide se trouvant dans la partie de la bouteille entourée par l'embase.

A cet effet selon un premier objet de l'invention on prévoit une embase pour récipient destiné à subir un traitement par fluide caloporteur du type comportant une paroi latérale et un fond arrondi, ladite embase présentant une paroi latérale adaptée à envelopper une partie inférieure de la paroi latérale du récipient, une zone de fixation adaptée à être solidarisée à la paroi latérale du récipient, une partie de fond comportant une zone de support pour le fond du récipient, une zone d'appui, caractérisée en ce que l'embase définit au moins en partie une zone d'entrée d'un passage pour le fluide caloporteur, et une zone de sortie du passage du fluide caloporteur de sorte que le passage puisse longer le fond du récipient entre la zone d'entrée et la zone de sortie.

Selon un second objet de l'invention, on prévoit une bouteille comprenant un récipient et une embase, caractérisée en ce que la zone de fixation de l'embase est solidarisée à la paroi latérale du récipient, et la zone de support supporte une partie du fond du récipient.

Grâce à ces dispositions, la bouteille ou l'embase pour celle-ci facilite l'écoulement d'un fluide caloporteur en contact avec la partie inférieure de la bouteille et donc améliore le transfert de chaleur entre le fluide caloporteur et la substance contenue dans la bouteille. Ainsi il est possible de réduire le temps de maintien du récipient à une température donnée lors d'un quelconque processus de pasteurisation, congélation etc.

D'autres objets caractéristiques et avantages de l'invention ressortiront d'ailleurs de la description qui va suivre donnée à titre d'exemple en référence aux dessins annexés dans lesquels:
la figure 1 est une vue en élévation d'une bouteille et de son embase, ladite bouteille étant munie d'un passage pour un fluide caloporteur, selon un premier mode de réalisation de l'invention;
la figure 2 est une vue partielle à échelle agrandie, en coupe longitudinale d'une bouteille munie d'une embase selon le premier mode de réalisation de l'invention;
la figure 3 est une vue partielle en coupe selon la ligne 111-III de la figure 2;
la figure 4 est une vue à échelles agrandie du détail référence IV à la figure 2;
la figure 5 est une vue en élévation avec arrachement partiel, d'une bouteille et de son embase ayant un passage pour un fluide caloporteur, selon une seconde forme de réalisation de l'invention;
la figure 6 est une vue en coupe, à échelle agrandie, d'une partie de la bouteille et de l'embase représentée à la figure 5;
la figure 7 est une vue en coupe selon la ligne VII-VII de la figure 6.

Chacun des deux modes de réalisation ci-après décrits permet de créer un passage pour un fluide caloporteur, ledit passage étant ménagé entre une bouteille et son embase.

Selon la forme de réalisation représentée aux figures 1 à 4 un récipient ou bouteille 10 est muni d'une embase 11. La bouteille 10 connue en soi, contient un liquide quelconque 12 à pasteuriser, et présente un fond arrondi 13 et une paroi latérale cylindrique 14. L'embase, présente la forme d'une coupelle ayant une partie de fond, un bossage support 17 et une paroi latérale cylindrique 16. La partie de fond est constituée d'une partie centrale 15 espacée du fond de la bouteille 10, entourée par une zone courbe annulaire 23 définissant une zone de support et de centrage pour le fond arrondi 13 du récipient 10.

Le bossage support annulaire 17 est percé à son extrémité par une pluralité d'orifices 18 permettant la sortie du fluide. Lesdits orifices sont répartis de façon circonférentielle et espacés d'une zone d'appui 30 du bossage.

La paroi latérale 16 de l'embase comporte à sa partie supérieure la zone annulaire de fixation 19, munie d'une pluralité d'évidements d'orientation axiale 20 permettant l'entrée de fluide.

Un passage 50 pour fluide caloporteur est défini d'une part par la paroi de la bouteille comprise entre la zone de fixation 19, et la zone de support 23 et d'autre part par la paroi de l'embase en regard de cette paroi.

Comme on le voit mieux aux figures 2 et 3 les évidements 20 alternent circonférentiellement avec des renforts 21 faisant partie intégrante de la paroi latérale 16.

Une telle embase est destinée à être emboîtée sur la partie inférieure de la bouteille 10 et donc à recouvrir le fond de celle-ci.

La zone de fixation 19 et la zone de support 23 s'associent pour maintenir en position verticale la bouteille 10 et centrer celle-ci à l'intérieur de l'embase.

De sorte à renforcer la zone de fixation 19 la paroi latérale 16 est, à cet endroit, de plus grande épaisseur, de sorte à fournir ainsi une résistance mécanique accrue.

La zone de fixation 19, et plus particulièrement la surface 22 des renforts 21 est destinée à venir en contact avec la paroi latérale 14 de la bouteille. Ce contact est généralement renforcé par collage, soudure, clipsage ou emboîtement.

Lorsque la bouteille munie de son passage pour fluide caloporteur selon l'invention est soumis, par exemple à un procédé de pasteurisation, un fluide caloporteur s'écoule le long de la paroi 14 de la bouteille, pénètre dans le passage 50 à l'aide des évidements 20, puis longe la paroi de la bouteille entre la zone de fixation 19 et la zone de support 23, pour enfin s'écarter du fond 13 de la bouteille, et tomber dans le bossage 17 pour être évacuer du passage 50 par les orifices 18.

Ainsi la partie de la paroi 14 de la bouteille comprise entre la zone de fixation 19 et la zone de support 23 et entourée par l'embase, est directement parcourue par le fluide caloporteur, ce qui permet d'augmenter de façon notable le transfert de chaleur au liquide situé dans le fond de la bouteille.

Il est à noter que le fait que l'embase précédemment décrite soit creuse et que sa paroi latérale 16 soit espacée de la paroi 14 de la bouteille 10, permet une bonne circulation du liquid caloporteur, qui d'autre part n'est pas gêné au moment de son évacuation puisque les orifices de sortie 18 bien qu'étant situés à la partie la plus basse du bossage support 17 ne se trouvent pas obturés lorsque la bouteille est posée sur un support. La circulation du fluide caloporteur peut ainsi être réalisée de manière continue. Afin de permettre un meilleur écoulement du liquid caloporteur sur le fond de la bouteille 10, l'aire de l'ensemble des orifices 18 de l'embase est supérieur ou égale à l'aire de l'ensemble des évidements 20.

Il est à noter que l'embase munie d'un bouteille correspondante peut être soumis à d'autres procédés que la pasteurisation par exemple la congélation.

Bien que l'embase précédement décrite soit en contact direct par l'intermédiaire de la surface 22' de ses renforts 21 avec la paroi cylindriques 14 de la bouteille il n'y a pas d'effet isolant notable à proximité du contact car celui-ci est de petites dimensions en n'influe guère sur la répartition de la chaleur à l'intérieur du liquid contenu dans la bouteille 10.

Le passage pour un fluide caloporteur, selon l'invention, peut également être crée non pas par un aménagement de l'embase mais par un aménagement du fond de la bouteille elle-même, décrit ci-après comme un second mode de réalisation de la présente invention.

Les éléments identiques ou présentant une fonction analgoue dans les deux modes de réalisation présentant des références numériques qui diffèrent d'une unité de centaine.

Comme cela est représenté aux figures 5 à 7, une bouteille 100, est munie d'évidements longitudinaux 120 à sa partie inférieure. Ces évidements s'étendent entre une zone cylindrique 103 et une zone arrondie 104 de la bouteille, et à travers une zone annulaire de fixation 119 d'une embase 111 à la bouteille.

La partie inférieure de la bouteille est munie en outre d'un épaulement circonférentiel 101 définissant une zone d'appui pour l'embase 111, de type connu, destinée à venir recouvrir le fond arrondi de la bouteille, et à se fixer par l'intermédiaire de la zone annulaire de fixation 119 à la bouteille 100. Cette embase 111 présente une pluralité d'orifices 118 analogues à la pluralité d'orifices 18 selon le premier mode de réalisation. Cette pluralité d'orifices 118 constitue une zone de sortie du fluide. Une fois mis en place sur la bouteille et fixée par tous moyens appropriés sur celle-ci (notamment par collage) les évidements 120 présentent une partie supérieure 140 située au dessus de la jonction de l'embase avec la bouteille.

On crée ainsi un passage 150 pour un fluide caloporteur, dont la zone d'entrée est définie entre la partie supérieure 140 de l'évidement 120 et la partie de la tranche supérieure 141 de l'embase en regard de l'évidement 120.

Le passage 150 pour fluide caloporteur, s'étend quant à lui à partir de la zone d'entrée, le long de l'évidement 120, puis le long d'une partie du fond 113 de la bouteille, jusqu'à la zone de sortie 118.

Il est à noter que les évidements 120 réalisés dans la bouteille 100, s'avèrent plus faciles à réaliser (car ils sont effectués lors du soufflage de la bouteille) que les évidements 20 réalisés dans l'épaisseur de la zone annulaire de fixation de l'embase selon le premier mode de réalisation.

En outre il est à noter que l'aire de la zone d'entrée du passage pour fluide caloporteur est plus importante dans le second mode de réalisation que dans le premier mode de réalisation.

En effet les évidements 120 de la bouteille constituent des zones rentrantes dont la dimension radiale est supérieure ou égale à plusieurs fois l'épaisseur de l'embase selon le premier mode de réalisation. Or comme les évidements 20 réalisés dans l'embase selon le premier mode de réalisation sont forcément limités à une fraction de l'épaisseur totale de la paroi de l'embase, de sortie que cette paroi puisse présenter une résistante mécanique adéquate, ces évidements 20 constituent donc obligatoirement une zone d'entrée à surface limitée.

Par ailleurs il est possible d'augmenter l'aire d'entrée en prévoyant des évidements plus profonds dans le sens radial, sans pour autant réduire l'étendue circonférentielle entre les zones de fixation et la partie cylindrique de la paroi latérale de la bouteille.

On notera également qu'étant donné que l'aire de la zone d'entrée du second mode de réalisation est plus importante que l'aire de la zone d'entrée du premier mode de réalisation, le débit et la circulation du fluide caloporteur est amélioré dans le second mode de réalisation.

Cependant l'un et l'autre des deux modes de réalisation décrit permet de créer, un passage pour un fluide caloporteur entre une bouteille et une embase pour améliorer le transfert de chaleur entre le fluide caloporteur et la substance contenue à l'intérieur de la bouteille.

Dans un troisième mode de réalisation, non représenté, le passage pour fluide caloporteur présente en plus d'une zone de sortie réalisée dans l'embase une zone d'entrée, également réalisée dans l'embase de la bouteille en deça de la zone de fixation.

En variante, non représenté, la zone de sortie du passage pour fluide caloporteur est réalisée dans la partie centrale 15 de l'embase, et des évidements du type de ceux décrits dans le second mode de réalisation sont effectuées dans la partie de fond 113 en regard de la zone support 123 pour permettre la circulation du fluide caloporteur. De même ces évidements peuvent être réalisés dans la zone de support de l'embase. Ces modifications peuvent être incorporées à n'importe quel mode de réalisation précédemment décrit et présentent l'avantage d'augmenter la zone de contact entre le fluide caloporteur et le fond de la bouteille.

La présente invention englobe aussi l'adaptation d'un passage pour fluide caloporteur à des récipients polygonaux, à des fûts en matériaux plastique et/ou métallique.

## Revendications

1. Embase pour récipient destiné à subir un traitement par fluide caloporteur du type comportant une paroi latérale (14, 114) et un fond arrondi (13, 113), ladite embase présentant une paroi latérale (16, 116) adaptée à envelopper une partie inférieure de la paroi latérale du récipient, une zone de fixation (19, 119) adaptée à être solidarisée à la paroi latérale (14, 114) du récipient, une partie de fond comportant une zone de support (23, 123) pour le fond du récipient, une zone d'appui (30, 130), caractérisée en ce que l'embase définit au moins en partie une zone d'entrée d'un passage (50, 150) pour le fluide caloporteur, et une zone de sortie du passage du fluide caloporteur de sorte que le passage puisse longer le fond (13, 113) du récipient entre la zone d'entrée et la zone de sortie.

2. Embase selon la revendication 1, caractérisée en ce que ladite zone d'entrée comporte une pluralité d'évidements (20, 120) circonférentiellement répartis.

3. Embase selon la revendication 2, caractérisée en ce que les évidements (20, 120) sont orientés axialement.

4. Embase selon l'une quelconque des revendications 1 à 3, caractérisée en ce que la zone d'appui (30, 130) fait partie d'un bossage support annulaire.

5. Embase selon l'une quelconque des revendications 1 à 4, caractérisée en ce ladite zone de sortie comporte une pluralité d'orifices (18, 118) circonférentiellement répartis.

6. Embase selon la revendication 5, caractérisée en ce que la pluralité d'orifices (18, 118) s'étend au delà de la zone d'appui (30, 130).

7. Embase selon une quelconque des revendications 2 à 6, caractérisée en ce que la pluralité d'évidements (20) est réalisée dans la zone de fixation (19) qui est d'une épaisseur renforcée par rapport au restant de la paroi latérale (16).

8. Embase selon l'une quelconque des revendications 1 à 7, caractérisée en ce que l'aire de l'ensemble de la pluralité d'évidements (20, 120) est inférieure à l'aire de l'ensemble de la pluralité des orifices (18, 118).

9. Bouteille comprenant un récipient et une embase selon l'une quelconque des revendications 1 à 8, caractérisée en que la zone de fixation de l'embase est solidarisée à la paroi latérale du récipient (19, 119), et la zone de support (23, 123) supporte une partie du fond (13, 113) du récipient.

10. Bouteille selon la revendication 9, caractérisée en ce que la zone de support (23, 123) est constituée par une zone annulaire destinée à épouser la forme de la partie correspondante du fond (13, 113) du récipient.

11. Bouteille selon la revendication 10, caractérisée en ce que la zone de support (23, 123) est constituée par une zone sphérique annulaire destinée à épouser la forme de la partie correspondante du fond (13, 113) du récipient et à centrer le récipient par rapport à l'embase.

12. Bouteille selon la revendication 9, lorsque rattachée à la revendication 2, caractérisée en ce que les évidements (120) dans la zone d'entrée sont des évidements longitudinaux dans le récipient qui s'étendent de part et d'autre de la zone de fixation annulaire (119).

13. Bouteille selon la revendication 12, caractérisée en ce que les évidements (120) s'étendent dans la partie inférieure de la paroi latérale (114) de la bouteille, jusqu'au voisinage de la zone de support (123) de l'embase.

14. Bouteille selon l'une quelconque des revendications 9 à 13, caractérisée en ce que le passage (50, 150) s'étend entre le récipient (10,110) et l'embase (11, 111) de la zone d'entrée à la zone du support.

15. Bouteille selon l'une quelconque des revendications 12 à 14, caractérisée en ce que la zone d'entrée est définie entre la partie supérieure (140) desdits évidement longitudinaux (120) et la tranche (141) supérieure de ladite embase (116) en regard des évidements.

16. Bouteille selon la revendication 9, caractérisée en ce que la zone de sortie se trouve dans une zone centrale de l'embase.

## Patentansprüche

1. Fuß für Behälter, der dazu bestimmt ist, eine Wärmeträgerfluidbehandlung zu erfahren, vom Typ mit einer seitlichen Wandung (14, 114) und einem abgerundeten Boden (13, 113), wobei der Fuß über eine seitliche Wandung (16, 116) verfügt, die so ausgebildet ist, daß sie einen unteren Teil der seitlichen Wandung des Behälters ummantelt, einer Befestigungszone (19, 119), derartiger Ausbildung, daß sie an die seitliche Wandung (14, 114) des Behälters befestigbar ist, einem Bodenteil mit einer Stützzone (23, 123) für den Boden des Behälters und einer Stützzone (30, 130), dadurch gekennzeichnet, daß der Fuß wenigstens zum Teil eine Eintrittszone eines Durchlasses (50, 150) für das Wärmeträgerfluid und eine Austrittszone des Durchlasses des Wärmeträgerfluids derart bildet, daß der Durchlaß dem Boden (13, 113) des Behälters entlang zwischen der Eintrittszone und der Austrittszone führen kann.

2. Fuß nach Anspruch 1, dadurch gekennzeichnet, daß diese Eintrittszone eine Vielzahl von über den Umfang verteilten Ausnehmungen (20, 120) umfaßt.

3. Fuß nach Anspruch 2, dadurch gekennzeichnet, daß die Ausnehmungen (20, 120) axial orientiert sind.

4. Fuß nach einem der Ansprüche 1 bis 3, dadurch gekennzeichnet, daß die Stützzone (30, 130) Teil einer ringförmigen Stützausbauchung bildet.

5. Fuß nach einem der Ansprüche 1 bis 4, dadurch gekennzeichnet, daß die Austrittszone über eine Vielzahl von über den Umfang verteilten Öffnungen (18, 118) verfügt.

.6. Fuß nach Anspruch 5, dadurch gekennzeichnet, daß die Vielzahl von Öffnungen (18, 118) sich über die Stützzone (30, 130) hinaus erstreckt.

7. Fuß nach einem der Ansprüche 2 bis 6, dadurch gekennzeichnet, daß die Vielzahl von Ausnehmungen (20) in der Befestigungszone (19) realisiert ist, die von einer Dichte ist, die verstärkt gegenüber denm Rest der seitlichen Wandung (16) ist.

8. Fuß nach einen der Ansprüche 1 bis 7, dadurch gekennzeichnet, daß die Fläche der Gesamtheit der Vielzahl von Ausnehmungen (20, 120) kleiner als die Fläche der Gesamtheit der Vielzahl der Öffnungen. (18, 118) ist.

9. Flasche mit einem Behälter und einem Fuß nach einem der Ansprüche 1 bis 8, dadurch gekennzeichnet, daß die Befestigungszone des Fußes an der seitlichen Wand des Behälters (19, 119) befestigt ist und daß die Stützzone (23, 123) einen Teil des Bodens (13, 113) des Behälters abstützt.

10. Flasche nach Anspruch 9, dadurch gekennzeichnet, daß die Stützzone (23, 123) gebildet wird durch eine ringförmige Zone, die dazu bestimmt ist, die Form des entsprechenden Teils des Bodens (13, 113) des Behälters anzunehmen.

11. Flasche nach Anspruch 10, dadurch gekennzeichnet, daß die Stützzone (23, 123) gebildet wird durch eine ringförmige Umfangszone, die dazu bestimmt ist, die Form des entsprechenden Teils des Bodens (13, 113) des Behälters anzunehmen und den Behälter bezogen auf den Fuß zu zentrieren.

12. Flasche nach Anspruch 9, wenn dieser auf Anspruch 2 bezogen ist, dadurch gekennzeichnet, daß die Ausnehmungen (120) in der Eintrittszone Längsausnehmungen im Behälter sind, die sich zu beiden Seiten der Ringbefestigungszone (119) erstrecken.

13. Flasche nach Anspruch 12, dadurch, gekennzeichnet, daß die Ausnehmungen (120) sich im unteren Teil der seitlichen Wandung (114) der Flasche bis in die Nachbarschaft der Stützzone (123) des Fußes erstrecken.

14. Flasche nach einem der Ansprüche 9 bis 13, dadurch gekennzeichnet, daß der Durchlaß (50, 150) sich zwischen dem Behälter (10, 110) und dem Fuß (11, 111) der Eintrittszone bis zu der Stützzone erstreckt.

15. Flasche nach einem der Ansprüche 12 bis 14, dadurch gekennzeichnet, daß die Eintrittszone gebildet wird zwischen den oberen Teil (140) dieser Längsausnehmungen (120) und dem diesen Ausnehmungen gegenüberstehenden Abschnitt (141) dieses Flußes (116).

16. Flasche nach Anspruch 9, dadurch gekennzeichnet, daß diese Austrittszone sich in einer Mittelzone des Fußes befindet.

## Claims

1. A base for a receptacle intended to undergo a treatment by a heat exchange fluid of the kind comprising a lateral wall (14, 114) and a rounded bottom (13, 113), the said base comprising a lateral wall (16, 116) adapted to surround a lower part of the lateral wall of the receptacle, a fixing area (19, 119) adapted to be fixed to the lateral wall (14, 114) of the receptacle, a bottom part comprising a support area (23, 123) for supporting the bottom of the receptacle, and a bearing area (30, 130), characterized in that the base defines at least in part an inlet area of a passage (50, 150) for the heat exchange fluid and an outlet area of the passage for the heat exchange fluid in such a way that the passage can extend along the bottom (13, 113) of the receptacle between the inlet area and the outlet area.

2. A base according to Claim 1, characterized in that the said inlet area comprises a plurality of circumferentially distributed recesses (20, 120).

3. A base according to Claim 2, characterized in that the recesses (20, 120) are axially orientated.

4. A base according to any one of Claims 1 to 3, characterized in that the bearing area (30, 130) forms part of an annular support boss.

5. A base according to any one of Claims 1 to 4, characterized in that the said outlet area comprises a plurality of circumferentially distributed orifices (18, 118).

6. A base according to Claim 5, characterized in that the plurality of orifices (18, 118) extends beyond the bearing area (30, 130).

7. A base according to any one of Claims 2 to 6, characterized in that the plurality of recesses (20) is formed in the fixing area (19) which is of greater thickness than the remainder of the lateral wall (16).

8. A base according to any one of Claims 1 to 7, characterized in that the total cross-section of the plurality of recesses (20, 120) is less than the total cross-section of the plurality of orifices (18, 118).

9. A bottle comprising a receptacle and a base according to any one of Claims 1 to 8, characterized in that the fixing area of the base is fixed to the lateral wall of the receptacle (19, 119) and the support area (23, 123) supports a part of the bottom (13, 113) of the receptacle.

10. A bottle according to Claim 9, characterized in that the support area (23, 123) is constituted by an annular area adapted to match the shape of the corresponding part of the bottom (13, 113) of the receptacle.

11. A bottle according to Claim 10, characterized in that the support area (23, 123) is constituted by an annular curved area adapted to match the shape of the corresponding part of the bottom (13, 113) of the receptacle and to center the receptacle relative to the base.

12. A bottle according to Claim 9, when associated with Claim 2, characterized in that the recesses (120) in the inlet area are longitudinal recesses in the receptacle which extend on both sides of the annular fixing area (119).

13. A bottle according to Claim 12, characterized in that the recesses (120) extend in the lower part of the lateral wall (114) of the bottle as far as the vicinity of the support area (123) of the base.

14. A bottle according to any one of Claims 9 to 13, characterized in that the passage (50, 150) extends between the receptacle (10, 110) and the base (11, 111) from the inlet area to the support area.

15. A bottle according to any one of Claims 12 to 14, characterized in that the inlet area is defined between the upper part (140) of the said longitudinal recesses (120) and the upper edge (141) of the said base (116) facing the recesses.

16. A bottle according to Claim 9, characterized in that the outlet area is located in a central area of the base.
